# EUROPÄISCHE PATENTSCHRIFT

(11) **EP 1 837 410 B1**
(45) Veröffentlichungstag und Bekanntmachung des Hinweises auf die Patenterteilung: **26.08.2009**
(21) Anmeldenummer: 06015701.3
(22) Anmeldetag: 27.07.2006
(51) Int. Cl.: C21D 1/613, C21D 1/667, C21D 9/08, F25B 9/00, F25B 19/00, F25D 3/10, F25D 3/12

(54) **Verfahren und Vorrichtung zum schnellen Abkühlen von Werkstücken**
Process and installation for rapid cooling of workpieces
Procédé et dispositif de réfrigération rapide de pièces d' ouvrage

(30) Priorität: 21.03.2006 DE 102006012985
(43) Veröffentlichungstag der Anmeldung: 26.09.2007
(73) Patentinhaber: Linde AG, 80331 München (DE)
(72) Erfinder: Aström, Anders, 81669 München (DE); Wandke, Ernst, 82538 Geretsried (DE)

(56) Entgegenhaltungen:
- WO-A-00/07790
- WO-A1-20/04027098
- GB-A- 1 287 325
- US-A- 5 083 436

## Beschreibung

Die Erfindung betrifft ein Verfahren zum Abkühlen eines Werkstücks, wobei das Werkstück in eine Kühlzone eingebracht wird, welche an eine Kaltbox angrenzt, und wobei ein Kühlmedium der Kaltbox zugeführt wird, wobei das Kühlmedium ein flüssiges Gas oder ein Flüssiggasgemisch umfasst, dessen Verdampfungswärme zur Kühlung der Kaltbox und zur Kühlung der Werkstückoberfläche verwendet wird.

Ferner bezieht sich die Erfindung auf eine Vorrichtung zum Abkühlen eines Werkstücks mit einer Kaltbox mit einer Zuführung für ein Kühlmedium und mit einer Kühlzone zur Aufnahme des Werkstücks, wobei die Kaltbox und die Kühlzone aneinander grenzen, und wobei die Zuführung für die Einleitung von flüssigem Gas oder einem Flüssiggasgemisch geeignet ausgebildet ist.

Bekannt sind eine Vielzahl von Verfahren und Vorrichtungen zum Abkühlen. Beispielsweise im Bereich der Wärmebehandlung werden seit Jahrhunderten eine Vielzahl von Verfahren und Vorrichtungen zum Abkühlen und Abschrecken von Werkstücken eingesetzt. Geläufig ist z.B. das Abschrecken in Flüssigkeiten, wie Ölen, Wasser, Emulsionen oder anderen, das Abschrecken in Salzen oder mit Hilfe von Gasen. Gase werden herkömmlich in vielfältiger Form genutzt wie z.B. unter hohem Druck, wodurch die Fähigkeit des Gases Wärmeenergie zu transportieren erhöht wird. Mit dem gleichen Ziel werden Gase nach dem Stand der Technik mit hoher Relativgeschwindigkeit in Kontakt mit der heißen Oberfläche eines abzukühlenden Werkstücks gebracht. Gemäß einem relativ jungen Verfahren, dem sog. "Gasquenching", wird Gas unter hohem Druck und mit hoher Ausströmgeschwindigkeit mit der heißen Oberfläche des abzukühlenden Werkstücks in Kontakt gebracht.

Das Dokument GB 1 287 325 A offenbart eine Vorrichtung zum sequentiellen Abkühlen von Werkstücken, die durch eine thermisch isolierte Kammer transportiert und durch Verdampfung von flüssigem Stickstoff, der der Kammer zugeführt wird, abgekühlt werden.

Das Dokument US 5,083,436 offenbart eine Vorrichtung zum Abkühlen und Schrumpfen von Werkstücken, die zu einer Verarbeitungsstation auf einer Produktionslinie transportiert werden, die eine Kühlkammer, eine Transporteinrichtung, zumindest eine im wesentlichen vertikal verlaufende Leitung zum Transport einer kryogenen Flüssigkeit aus einem Bad heraus zu einem über dem Bad gelegenen Auslass sowie Schächte zur Speicherung des kryogenen Flüssigkeitsbades, Umlenkbleche zur Verlangsamung des Gegenstromes an kryogenem Gas und eine Klappe aufweist, die das Gas in der Kühlkammer hält.

Als nicht vorveröffentlichter Stand der Technik ist ein Abkühlverfahren für Rohre und andere Halbzeuge (z.B. Stäbe, Profile, Draht u.ä.) bekannt, bei dem die zu kühlenden Werkstücke, als Bündel oder auch einzeln, über ein formangepasstes Düsenfeld, über das Gas auf die Werkstücke geblasen wird, abgekühlt werden, während die Werkstücke durch das Düsenfeld bewegt werden. Dabei kann das Düsenfeld ebenso formangepasst eingehaust sein. Das Abkühlungsergebnis könnte jedoch noch besser sein, besonders für Werkstücke mit einer hohen Ausgangstemperatur von über 550°C.

Aufgabe der vorliegenden Erfindung ist es, ein verbessertes Verfahren sowie eine Vorrichtung zur Durchführung dieses Verfahrens zur Abkühlung von Werkstücken zur Verfügung zu stellen.

Die gestellte Aufgabe wird verfahrensseitig dadurch gelöst, dass das Werkstück in eine Kühlzone eingebracht wird, welche an eine Kaltbox angrenzt, und wobei ein Kühlmedium der Kaltbox zugeführt wird, wobei das Kühlmedium ein flüssiges Gas oder ein Flüssiggasgemisch umfasst, dessen Verdampfungswärme zur Kühlung der Kaltbox und zur Kühlung der Werkstückoberfläche verwendet wird, und wobei das Kühlmedium über ein oder mehrere Düse(n) aus der Kaltbox austritt und über die Düse(n) in die Kühlzone geleitet wird.

Erfindungsgemäß wird das über die Düsen in die Kühlzone eingeleitete Gas - im flüssigen oder gasförmigen Zustand - genutzt, um das Werkstück über Konvektion zu kühlen. Andererseits kühlt das Kühlmedium auch die Kaltbox, die an die Kühlzone angrenzt. Auf diese Weise wird der insbesondere bei hohen Temperaturen dominierende Wärmeübergang durch Strahlung verstärkt.

Als Kühlmedium wird vorzugsweise ein flüssiges Gas oder ein Gemisch aus Gasen in flüssiger und gasförmiger Form eingesetzt, dessen Verdampfungswärme zur Kühlung der Kaltbox und/oder zur Kühlung der Werkstückoberfläche verwendet wird. Die Umgebung des Werkstücks wird dabei auf eine Temperatur gebracht, die ein besonders effektives Abkühlen des Werkstücks ermöglicht. Besonders für den Fall, dass das Werkstück eine hohe Ausgangstemperatur von über 550°C aufweist, kann mit dem erfindungsgemäßen Verfahren dem Vorherrschen der Wärmeabgabe durch Wärmestrahlung, das in diesem Temperaturbereich gegenüber der Wärmeabgabe über Wärmetransport oder Konvektion vorliegt, Rechnung getragen werden.

Der Einsatz von flüssigem Gas oder eines Gemisches aus Gasen in flüssiger und gasförmiger Form weist zusätzlich zu der besonders vorteilhaft niedrigen Temperatur, die damit erreicht wird, die Vorteile eines sauberen, umweltfreundlichen Prozesses auf, in dem auf eine Nachreinigung des Werkstücks verzichtet werden kann, keine prozessbedingte Korrosion auftritt und der Prozessablauf aufgrund der guten Dosierbarkeit des Kühlmediums gut steuerbar ist. Insgesamt steht ein höchst effektives Abkühlungsverfahren in einer Vorrichtung mit lediglich geringer räumlicher Ausdehnung zur Verfügung.

Bevorzugt wird das flüssige Gas oder das Flüssiggasgemisch in der Kaltbox ganz oder teilweise verdampft, wobei die Verdampfungswärme ganz oder teilweise zur Kühlung der Kaltbox verwendet wird.

Alternativ oder zusätzlich wird das flüssige Gas oder ein Gemisch aus Gasen in flüssiger und gasförmiger Form vorteilhaft ganz oder teilweise direkt auf der Werkstückoberfläche durch Verdampfung wirksam, wobei die Verdampfungswärme ganz oder teilweise zur Kühlung der Werkstückoberfläche verwendet wird.

Gemäß einer besonders vorteilhaften Weiterbildung der Erfindung wird das Werkstück durch die Kühlzone bewegt, wobei die Kühlzone der Form des Werkstücks angepasst ist, so dass das Kühlmedium einerseits hinreichend lange in der Kühlzone verbleibt, damit die Werkstückoberfläche ausreichend Wärme an das Kühlmedium abgeben kann und andererseits das nun aufgeheizte Kühlmedium mit hoher Geschindigkeit die Kühlzone verlässt.

Bevorzugt wird das flüssige Gas oder ein Gemisch aus Gasen in flüssiger und gasförmiger Form mit einer hohen Strömungsgeschwindigkeit in die Kühlzone eingebracht.

Besonders bevorzugt wird als flüssiges Gas flüssiger Stickstoff, flüssiger Wasserstoff , flüssiges Helium oder flüssiges Argon eingesetzt. Gemäß einer vorteilhaften Ausgestaltung wird als Flüssiggasgemisch eine Gemisch aus zwei oder mehr der vorstehend genannten flüssigen Gase eingesetzt.

Mit besonderem Vorteil werden dem flüssigen Gas oder dem Flüssiggasgemisch eine oder mehrere weitere Komponenten zugesetzt. Beispielsweise werden dem flüssigen Gas oder Flüssiggasgemisch Kohlendioxid und/oder Methan beigemischt.

Vorrichtungsseitig wird die gestellte Aufgabe durch eine Vorrichtung zum Abkühlen eines Werkstücks mit einer Kaltbox mit einer Zuführung für ein Kühlmedium und mit einer Kühlzone zur Aufnahme des Werkstücks gelöst, wobei die Kaltbox und die Kühlzone aneinander grenzen, und wobei die Zuführung für die Einleitung von flüssigem Gas oder einem Flüssiggasgemisch geeignet ausgebildet ist., und welche dadurch gekennzeichnet ist, dass ein oder mehrere Düsen so an der Kaltbox angebracht sind, dass das Kühlmedium über die Düse(n) aus der Kaltbox austritt und über die Düse(n) in die Kühlzone geleitet wird. Durch diese Gestaltung wird es ermöglicht, dass das Kühlmedium schnell mit dem Werkstück in Wärmeaustausch tritt und die von dem Werkstück ausgehende Wärmestrahlung von der Kaltbox aufgenommen wird, wobei die Kaltbox annähernd die Temperatur des flüssigen Gases oder Flüssiggasgemisches aufweist.

Bevorzugt ist die Kaltbox als Einrichtung zur Verdampfung des flüssigen Gases oder des Flüssiggasgemisches vorgesehen.

Besonders bevorzugt ist die Kaltbox der Form des Werkstücks angepasst ausgebildet, so dass lediglich ein sehr geringer Abstand zwischen den Düsen für das Kühlmedium und der Werkstückoberfläche vorgesehen ist. Die Kaltbox und die Kühlzone grenzen von Vorteil aneinander an, so dass einerseits das über die Düsen aus der Kaltbox austretende Kühlmedium schnell mit dem Werkstück in Wärmeaustausch tritt und andererseits die von dem Werkstück ausgehende Wärmestrahlung von der Kaltbox aufgenommen wird. Die Kaltbox ist hierzu vorzugsweise so ausgebildet, dass diese das Werkstück an mehreren Seiten umgibt.

Gemäß einer besonders vorteilhaften Weiterbildung der Erfindung ist die Kaltbox in zwei oder mehr Kaltboxabschnitte unterteilt, die jeweils durch einen Spalt im Düsenbereich voneinander beabstandet sind.

Desweiteren ist die Verwendung der vorstehend beschriebenen Vorrichtung zur Abkühlung metallischer Werkstücke, insbesondere zur Abkühlung von Rohren oder anderen Halbzeugen wie Stäben, Profilen oder Draht Gegenstand der vorliegenden Erfindung.

Die Erfindung bietet ein höchst effektives Abkühl- oder Abschreckverfahren, insbesondere für heiße Metallteile. Bei hohen Temperaturen erfolgt die Wärmeübertragung hauptsächlich durch Wärmestrahlung. Erfindungsgemäß wird die Kaltbox durch das zugeführte Flüssiggas auf niedriger Temperatur gehalten. Unmittelbar angrenzend an die Kaltbox befindet sich die Kühlzone zur Aufnahme des Werkstücks. Die Temperaturdifferenz zwischen der Werkstückoberfläche und der Kaltbox wird durch die Kühlung der Kaltbox maximiert, so dass eine optimale Abkühlung durch Strahlung erfolgt. Zudem wird das Kühlmedium durch Düsenöffnungen in der Kaltbox auf die Werkstückoberfläche geführt. Diese Strömung bewirkt eine zusätzliche Abkühlung durch Konvektion. Insgesamt bietet die Erfindung damit eine besonders effiziente Ausnutzung der verschiedenen Wärmeübertragungsmechanismen.

Die Erfindung sowie weitere Ausgestaltungen der Erfindung werden im Folgenden anhand der in den Figuren dargestellten Ausführungsbeispiele näher erläutert. Im Einzelnen zeigen:
- Fig. 1: eine schematische Darstellung einer erfindungsgemäßen Kaltbox mit Werkstück,
- Fig. 2: eine schematische Dastellung einer erfindungsgemäßen Kaltbox, die in drei Kaltboxabschnitte unterteilt ist und
- Fig. 3: eine schematische Schnittdarstelltung der Fig. 2 entlang A-A.

Die Figur 1 zeigt ein Werkstück 1, hier ein Rohr 1, das entlang der durch den Pfeil 2 angezeigten Richtung durch die Kaltbox 3 bewegt wird, von der das Rohr 1 umhüllt wird. Die Kaltbox 3 ist der Form des Rohres 1 angepasst. Flüssiges Gas, hier z.B. flüssiger Stickstoff wird über die Zuführung 4 in die Kaltbox 3 kontinuierlich eingebracht. Je nach Erfordernis tritt über das Düsenfeld, das durch die Düsen 5 gebildet wird, das Gas noch als flüssiges Gas aus und wird unter Nutzung der Verdampfungswärme als sehr kaltes Kühlmedium mit hoher Strömungsgeschwindigkeit auf der Oberfläche des Werkstücks 1 wirksam.

Im anderen Fall wirkt die Kaltbox 3 als Verdampfer. Die Verdampfungswärme wird in diesem Fall dann zum Abkühlen und Kalthalten der Kaltbox 3 genutzt.

Bei beiden Varianten hat die Kaltbox 3 annähernd die Temperatur des flüssigen Gases. Das bedeutet, dass die Temperaturdifferenz zwischen Werkstückoberfläche und Kaltboxoberfläche dauerhaft sehr groß ist und es zu einer entsprechenden Abkühlung des Werkstücks 1 über den Strahlungsmechanismus kommt, der wirksam durch den Wärmetransport infolge der ursprünglich sehr kalten Gasströmung 6 unterstützt wird.

Die Wirkung dieses Verfahrens kann so optimiert werden, dass die Obergrenze für die abgeführte Wärmemenge nicht mehr durch die zugeführte Menge an flüssigem Gas und dessen thermische Eigenschaften bestimmt wird, sondern der Wärmeleitungsmechanismus des Werkstücks 1 die Obergrenze vorgibt.

Für das in der Figur 1 dargestellte Ausführungsbeispiel können folgende beispielhaften Werte angegeben werden: Ein Stahlrohr 1 mit einem Durchmesser von 60 mm und einer Wanddicke von 3 mm wird mit einer Geschwindigkeit von 5 m/s durch die Kaltbox 3 bewegt. Die Ausgangstemperatur des Stahlrohrs 1 beträgt 1050°C. Die Endtemperatur nach der Abkühlung beträt z.B. 700°C. Dieses Endergebnis wird durch den Einsatz von flüssigem Stickstoff als Kühlmedium in einer Menge von 300 kg/h und einem Einspeisedruck von 3 bar erreicht. Das Düsenfeld weist hierbei 20 Düsen 5 mit einem Durchmesser von je 3 mm auf. Die Gesamtlänge der Kaltbox 3 beträgt 1200 mm.

Ein weiteres Ausführungsbeispiel zeigt die Figur 2. Hier ist die Kaltbox 3 in drei Kaltboxabschnitte 8 geteilt, zwischenen denen je über den Spalt 7 Gas in Form einer Gasströmung 6 austritt. Die Bewegung des Werkstücks erfolgt wieder in die durch den Pfeil 2 angezeigte Richtung. Das Werkstück 1 ist in diesem Beispiel ein Kupferprofil 1 mit einer größten Breite von 35 mm, das eine Strangpresse mit 100 m/min und einer Temperatur von 750°C verlässt. Die Endtemperatur nach der Abkühlung soll 200°C betragen. Das Kupferprofil 1 wird durch die in der Figur 2 dargestellte Vorrichtung bewegt und dabei mit Hilfe eines über die Zuführung 4 eingespeisten und über die Düsen 5 in den einzelnen Kaltboxabschnitten 8 abgegebenen Flüssiggasgemisches abgekühlt. Dabei kommt entweder flüssiges Helium oder als kostengünstigere Variante ein Gemisch aus 95% flüssigem Stickstoff und 5% gasförmigem Wasserstoff zum Einsatz. Der Gasverbrauch beträgt 350 kg/h.

Aufgrund der anderen Temperaturverhältnisse spielt in diesem Beispiel der Wärmetransport mit der Gasströmung 6 eine größere Rolle als in dem Beispiel der Figur 1. Um die Strömungsverhältnisse für die Gasströmung 6 zu optimieren und den Gasaustritt trotz engster Spalte 9 zu gewährleisten, wurde hier die Kaltbox 3 in drei Kaltboxabschnitte 8 geteilt. Die Abstände 7 zwischen den Kaltboxabschnitten 8 könne je nach den konkreten Erfordernissen verschiedener Anwendungsfälle verändert und optimiert werden.

Die Figur 3 zeigt eine Schnittdarstelltung der Fig. 2 entlang A-A. Hier ist besonders gut die dem Werkstück 1 angepasste Form der Kaltbox 3 bzw. des gezeigten Kaltboxabschnittes 8 zu erkennen, durch die die Düsen 5 vorteilhaft immer in einem gleichbleibend geringen Abstand 9 zur Werkstückoberfläche positioniert sind.

## Patentansprüche

1. Verfahren zum Abkühlen eines Werkstücks (1), wobei das Werkstück (1) in eine Kühlzone (10) eingebracht wird, welche an eine Kaltbox (3) angrenzt, und wobei ein Kühlmedium der Kaltbox (3) zugeführt wird, wobei das Kühlmedium ein flüssiges Gas oder ein Flüssiggasgemisch umfasst, dessen Verdampfungswärme zur Kühlung der Kaltbox (3) und zur Kühlung der Werkstückoberfläche (1) verwendet wird, **dadurch gekennzeichnet, dass** das Kühlmedium über ein oder mehrere Düse(n) (5) aus der Kaltbox (3) austritt und über die Düse(n) (5) in die Kühlzone (10) geleitet wird.

2. Verfahren nach Anspruch 1, **dadurch gekennzeichnet, dass** das flüssige Gas oder das Flüssiggasgemisch in der Kaltbox (3) ganz oder teilweise verdampft wird, wobei die Verdampfungswärme ganz oder teilweise zur Kühlung der Kaltbox (3) verwendet wird.

3. Verfahren nach Anspruch 1 oder 2, **dadurch gekennzeichnet, dass** das flüssige Gas oder das Flüssiggasgemisch in der Kühlzone (10) ganz oder teilweise verdampft wird, wobei die Verdampfungswärme ganz oder teilweise zur Kühlung der Werkstückoberfläche verwendet wird.

4. Verfahren nach einem der Ansprüche 1 bis 3, **dadurch gekennzeichnet, dass** das Werkstück (1) während der Abkühlung durch die Kühlzone (10) bewegt wird.

5. Verfahren nach einem der Ansprüche 1 bis 4, **dadurch gekennzeichnet, dass** die Kühlzone (10) der Form des Werkstücks (1) angepasst ist, so dass das Kühlmedium lediglich einen sehr geringen Weg (9) zwischen der oder den Düsen (5), durch die das Kühlmedium eingeleitet wird, und der Werkstückoberfläche zurücklegt.

6. Verfahren nach einem der Ansprüche 1 bis 5, **dadurch gekennzeichnet, dass** das flüssige Gas oder Flüssiggasgemisch mit einer hohen Strömungsgeschwindigkeit in die Kühlzone (10) eingebracht wird.

7. Verfahren nach einem der Ansprüche 1 bis 6, **dadurch gekennzeichnet, dass** als flüssiges Gas flüssiger Stickstoff, flüssiger Wasserstoff , flüssiges Helium oder flüssiges Argon eingesetzt wird.

8. Verfahren nach einem der Ansprüche 1 bis 7, **dadurch gekennzeichnet, dass** als Flüssiggasgemisch eine Gemisch aus zwei oder mehr der in Anspruch 7 genannten flüssigen Gase eingesetzt wird.

9. Verfahren nach Anspruch 7 oder 8, **dadurch gekennzeichnet, dass** dem flüssigen Gas oder dem Flüssiggasgemisch eine oder mehrere weitere Komponenten zugesetzt werden.

10. Verfahren nach Anspruch 9, **dadurch gekennzeichnet, dass** dem flüssigen Gas oder Flüssiggasgemisch Kohlendioxid und/oder Methan beigemischt werden.

11. Vorrichtung zum Abkühlen eines Werkstücks (1) mit einer Kaltbox (3) mit einer Zuführung (4) für ein Kühlmedium und mit einer Kühlzone (10) zur Aufnahme des Werkstücks (1), wobei die Kaltbox (3) und die Kühlzone (10) aneinander grenzen, und wobei die Zuführung (4) für die Einleitung von flüssigem Gas oder einem Flüssiggasgemisch geeignet ausgebildet ist, **dadurch gekennzeichnet, dass** ein oder mehrere Düsen (5) so an der Kaltbox (3) angebracht sind, dass das Kühlmedium über die Düse(n) (5) aus der Kaltbox (3) austritt und über die Düse(n) (5) in die Kühlzone (10) geleitet wird.

12. Vorrichtung nach Anspruch 11, **dadurch gekennzeichnet, dass** die Kaltbox (3) als Einrichtung zur Verdampfung des flüssigen Gases oder des Flüssiggasgemisches vorgesehen ist.

13. Vorrichtung nach Anspruch 11 oder 12, **dadurch gekennzeichnet, dass** die Kaltbox (3) der Form des Werkstücks (1) angepasst ausgebildet ist, so dass lediglich ein sehr geringer Abstand (9) zwischen den Düsen (5) für das Kühlmedium und der Werkstückoberfläche vorgesehen ist.

14. Vorrichtung nach einem der Ansprüche 11 bis 13, **dadurch gekennzeichnet, dass** die Kaltbox (3) in zwei oder mehr Kaltboxabschnitte (8) unterteilt ist, die jeweils durch einen Spalt (7) im Düsenbereich voneinander beabstandet sind.

15. Verwendung der Vorrichtung nach einem der Ansprüche 11 bis 14 zur Abkühlung metallischer Werkstücke (1), insbesondere zur Abkühlung von Rohren oder anderen Halbzeugen wie Stäben, Profilen oder Draht.

## Claims

1. Process for cooling a workpiece (1), wherein the workpiece (1) is introduced into a cooling zone (10) which borders on a cold box (3) and wherein a cooling medium is fed to the cold box (3), wherein the cooling medium comprises a liquid gas or a liquid gas mixture the heat of evaporation of which is used for cooling the cold box (3) and for cooling the workpiece surface (1), **characterized in that** the cooling medium exits from the cold box (3) via one or more nozzle(s) (5) and is passed into the cooling zone (10) via the nozzle(s) (5).

2. Process according to Claim 1, **characterized in that** the liquid gas or the liquid gas mixture is vaporized in whole or in part in the cold box (3), wherein the heat of the evaporation is used in whole or in part for cooling the cold box (3).

3. Process according to Claim 1 or 2, **characterized in that** the liquid gas or the liquid gas mixture vaporizes in whole or in part in the cooling zone (10), wherein the heat of the evaporation is used in whole or in part for cooling the workpiece surface.

4. Process according to any one of Claims 1 to 3, **characterized in that** the workpiece (1) is moved through the cooling zone (10) during the cooling.

5. Process according to any one of Claims 1 to 4, **characterized in that** the cooling zone (10) is adapted to the shape of the workpiece (1) in such a manner that the cooling medium only covers a very small part (9) between the nozzle or nozzles (5) through which the cooling medium is introduced and the workpiece surface.

6. Process according to any one of Claims 1 to 5, **characterized in that** the liquid gas or liquid gas mixture is introduced into the cooling zone (10) at a high flow velocity.

7. Process according to any one of Claims 1 to 6, **characterized in that,** as liquid gas, use is made of liquid nitrogen, liquid hydrogen, liquid helium or liquid argon.

8. Process according to any one of Claims 1 to 7, **characterized in that,** as liquid gas mixture, use is made of a mixture of two or more of the liquid gases mentioned in Claim 7.

9. Process according to Claim 7 or 8, **characterized in that** one or more further components are added to the liquid gas or to the liquid gas mixture.

10. Process according to Claim 9, **characterized in that** carbon dioxide and/or methane are admixed to the liquid gas or liquid gas mixture.

11. Device for cooling a workpiece (1) having a cold box (3) having a feed (4) for a cooling medium and having a cooling zone (10) for accommodating the workpiece (1), wherein the cold box (3) and the cooling zone (10) adjoin one another, and wherein the feed (4) is designed to be suitable for the introduction of liquid gas or a liquid gas mixture, **characterized in that** one or more nozzles (5) are mounted on the cold box (3) in such a manner that the cooling medium exits from the cold box (3) via the nozzle(s) (5) and is passed via the nozzle(s) (5) into the cooling zone (10).

12. Device according to Claim 11, **characterized in that** the cold box (3) is provided as an installation for vaporizing the liquid gas or the liquid gas mixture.

13. Device according to Claim 11 or 12, **characterized in that** the cold box (3) is designed to be adapted to the shape of the workpiece (1) in such a manner that only a very small distance (9) is provided between the nozzles (5) for the cooling medium and the workpiece surface.

14. Device according to any one of Claims 11 to 13, **characterized in that** the cold box (3) is subdivided into two or more cold box sections (8) which are each separated from one another by a gap (7) in the nozzle region.

15. Use of the device according to any one of Claims 11 to 14 for cooling metallic workpieces (1), in particular for cooling tubes or other semimanufactured products such as rods, profiles or wire.

## Revendications

1. Procédé pour refroidir une pièce (1), la pièce (1) étant montée dans une zone de refroidissement (10) qui est adjacente à une boîte froide (3), et un réfrigérant étant acheminé à la boîte froide (3), le réfrigérant comprenant un gaz liquide ou un mélange de gaz liquides, dont la chaleur d'évaporation est utilisée pour refroidir la boîte froide (3) et pour refroidir la surface de la pièce (1), **caractérisé en ce que** le réfrigérant sort de la boîte froide (3) par le biais d'une ou de plusieurs buses et est conduit dans la zone de refroidissement (10) par le biais de la ou des buses (5).

2. Procédé selon la revendication 1, **caractérisé en ce que** le gaz liquide ou le mélange de gaz liquides dans la boîte froide (3) est évaporé complètement ou partiellement, la chaleur d'évaporation étant utilisée complètement ou partiellement pour refroidir la boîte froide (3).

3. Procédé selon la revendication 1 ou 2, **caractérisé en ce que** le gaz liquide ou le mélange de gaz liquides dans la zone de refroidissement (10) est évaporé complètement ou partiellement, la chaleur d'évaporation étant utilisée complètement ou partiellement pour refroidir la surface de la pièce.

4. Procédé selon l'une quelconque des revendications 1 à 3, **caractérisé en ce que** la pièce (1) est déplacée à travers la zone de refroidissement (10) pendant le refroidissement.

5. Procédé selon l'une quelconque des revendications 1 à 4, **caractérisé en ce que** la zone de refroidissement (10) est adaptée à la forme de la pièce (1), de sorte que le réfrigérant ne parcoure qu'une très courte distance (9) entre la ou les buses (5) à travers lesquelles le réfrigérant est introduit et la surface de la pièce.

6. Procédé selon l'une quelconque des revendications 1 à 5, **caractérisé en ce que** le gaz liquide ou le mélange de gaz liquides est introduit dans la zone de refroidissement (10) avec une vitesse d'écoulement élevée.

7. Procédé selon l'une quelconque des revendications 1 à 6, **caractérisé en ce que** l'on utilise comme gaz liquide de l'azote liquide, de l'hydrogène liquide, de l'hélium liquide ou de l'argon liquide.

8. Procédé selon l'une quelconque des revendications 1 à 7, **caractérisé en ce que** l'on utilise comme mélange de gaz liquides un mélange de deux ou plusieurs gaz liquides cités dans la revendication 7.

9. Procédé selon la revendication 7 ou 8, **caractérisé en ce que** l'on ajoute au gaz liquide ou au mélange de gaz liquides un ou plusieurs autres composants.

10. Procédé selon la revendication 9, **caractérisé en ce que** l'on mélange au gaz liquide ou au mélange de gaz liquides du dioxyde de carbone et/ou du méthane.

11. Dispositif pour refroidir une pièce (1), comprenant une boîte froide (3) avec une alimentation (4) pour un réfrigérant et avec une zone de refroidissement (10) pour recevoir la pièce (1), la boîte froide (3) et la zone de refroidissement (10) étant adjacentes l'une à l'autre, et l'alimentation (4) étant réalisée de manière appropriée pour introduire du gaz liquide ou un mélange de gaz liquides, **caractérisé en ce qu'**une ou plusieurs buses (5) sont montées sur la boîte froide (3) de telle sorte que le réfrigérant sorte de la boîte froide (3) par le biais de la ou des buses (5) et soit guidé par le biais de la ou des buses (5) dans la zone de refroidissement (10).

12. Dispositif selon la revendication 11, **caractérisé en ce que** la boîte froide (3) est prévue en tant que système d'évaporation du gaz liquide ou du mélange de gaz liquides.

13. Dispositif selon la revendication 11 ou 12, **caractérisé en ce que** la boîte froide (3) est réalisée de manière adaptée à la forme de la pièce (1), de sorte que seulement une très faible distance (9) entre les buses (5) pour le réfrigérant et la surface de la pièce soit prévue.

14. Dispositif selon l'une quelconque des revendications 11 à 13, **caractérisé en ce que** la boîte froide (3) est divisée en deux ou plusieurs portions de boîte froide (8), qui sont à chaque fois espacées les unes des autres par une fente (7) dans la région des buses.

15. Utilisation du dispositif selon l'une quelconque des revendications 11 à 14 pour le refroidissement de pièces métalliques (1), notamment pour le refroidissement de tubes ou d'autres produits semi-finis tels que des barres, des profilés ou des fils.
